# EUROPÄISCHE PATENTSCHRIFT

(11) **EP 2 433 717 B1**
(45) Veröffentlichungstag und Bekanntmachung des Hinweises auf die Patenterteilung: **06.03.2013**
(21) Anmeldenummer: 10178285.2
(22) Anmeldetag: 22.09.2010
(51) Int. Cl.: B05C 1/08

(54) **Vorrichtung zum wahlweisen umrüstfreien Auftragen von Klebstoffen**
Device for selectively applying adhesive without the need for retrofitting
Dispositif d'application sélective d'adhésifs sans rééquipement

(43) Veröffentlichungstag der Anmeldung: 28.03.2012
(73) Patentinhaber: Friz Kaschiertechnik GmbH, 74189 Weinsberg (DE)
(72) Erfinder: Specht, Stefan, 74182 Obersulm Baden-Würtemberg (DE)
(74) Vertreter: HOFFMANN EITLE

(56) Entgegenhaltungen:
- DE-U1- 8 507 105
- JP-A- 57 015 865
- US-A- 3 106 480

## Beschreibung

### Technisches Gebiet

Die vorliegende Erfindung bezieht sich auf eine Vorrichtung zum wahlweisen umrüstfreien Auftragen von Schmelzklebstoffen, insbesondere PUR-Klebstoffen, und Dispersionsklebstoffen, insbesondere PVAc-Klebstoffen, auf flächige Gegenstände, insbesondere plattenförmige Bauteile, die zumindest abschnittsweise aus Holz, Holzwerkstoffen, Kunststoff oder dergleichen bestehen.

### Stand der Technik

Im Bereich Flächenkaschieren in der Möbel- und Bauelementeindustrie sind Leimauftragsmaschinen bekannt, die Leim mit Hilfe von Walzen auf das Substrat auftragen. Derartige Maschinen sind bisher in ihrer Ausrüstung und konstruktiven Ausführung auf die zu verarbeitende Leimart spezialisiert. So gibt es Maschinen mit denen niedrigviskose Leime wie zum Beispiel Lösungsmittelkleber oder PVAc-Klebstoffe (Weißleime) aufgetragen werden können. Des Weiteren gibt es Leimauftragsmaschinen, die ausschließlich für das Auftragen von Schmelzklebstoffen (Hotmelts) geeignet sind.

Aus DE 20 2004 018 588 sind Kombinationsmaschinen bekannt, bei denen das Auftragen von unterschiedlicher Leimtypen durch das Auswechseln von Maschinenkomponenten (Kassettensystem) ermöglicht wird.

Aus der G 85 07 105.6 ist eine Leimauftragsmaschine mit den Merkmalen des Oberbegriffs des Anspruchs 1, bekannt, die es durch ein zu- und abschaltbares Leitungs- und Düsensystem ermöglicht, zwei unterschiedliche Schmelzklebstoffarten nebeneinander auf eine Materialbahn aufzutragen.

Es besteht daher der Wunsch, Anwender in der Möbel- und Bauelementeindustrie, die bisher hauptsächlich PVAc-Leime verwendet haben, in die Lage zu versetzen, ohne Neukauf einer spezialisierten Maschine auch PUR-Klebstoffe verarbeiten zu können.

### Darstellung der Erfindung

Es ist daher Aufgabe der vorliegenden Erfindung eine Vorrichtung zum Auftragen von Klebstoffen zur Verfügung zu stellen, die es ermöglicht ohne Umrüsten wahlweise Schmelzklebstoffe, insbesondere PUR-Klebstoffe, und Dispersionsklebstoffe, insbesondere PVAc-Klebstoffe, auf flächige Gegenstände, insbesondere plattenförmige Bauteile, die zumindest abschnittsweise aus Holz, Holzwerkstoffen, Kunststoff oder dergleichen bestehen, aufzutragen.

Erfindungsgemäß wird diese Aufgabe durch eine Vorrichtung zum wahlweisen umrüstfreien Auftragen von Klebstoffen mit den Merkmalen des Patentanspruchs 1 gelöst. In den Unteransprüchen finden sich vorteilhafte Ausgestaltungen und Verbesserungen der Erfindung.

Eine erfindungsgemäße Vorrichtung ist eingerichtet, wahlweise ohne ein erforderliches Umrüsten sowohl Schmelzklebstoffe, insbesondere PUR-Klebstoffe, und Dispersionsklebstoffe, insbesondere PVAc-Klebstoffe, auf flächige Gegenstände aufzutragen. Bevorzugt ist die Vorrichtung zum Klebstoffauftrag auf plattenförmige Bauteile, die zumindest abschnittsweise aus Holz, Holzwerkstoffen, Kunststoff oder dergleichen bestehen, vorgesehen. Der Begriff Klebstoff soll so verstanden werden, dass auch die Leime entsprechend der oben genannten Kategorien umfasst sein sollen.

Die Vorrichtung weist wenigstens eine Auftragswalze zum Auftragen des Klebstoffs und wenigstens einer Dosierwalze zum Dosieren des Klebstoffs, die nebeneinander einen sich verjüngenden Spalt, in den der Klebstoff zugeführt wird, bildend angeordnet sind auf. Im Betrieb rotieren die Walzen, wobei der Klebstoff durch den Spalt zwischen den Walzen hindurch tritt. Der Abstand der Dosierwalze zur Auftragswalze definiert hierbei die Spaltbreite, die die Menge an Klebstoff begrenzt, die auf die Auftragswalze und von dieser auf das Werkstück appliziert wird. Eine größere Spaltbreite lässt mehr Klebstoff auf die Auftragswalze und damit auf das Werkstück gelangen.

Erfindungsgemäß ist sowohl ein Leimvorrat für
Schmelzklebstoff als auch ein Leimvorrat für
Dispersionsklebstoff vorgesehen, die über ein Zuführsystem für Klebstoff mit dem Spalt verbunden sind. Dadurch, dass beide Klebstofftypen an der Vorrichtung bevorratet sind und dieser zugeführt werden können, ist es möglich, ohne ein Umrüsten wahlweise einen der Klebstoffe der Vorrichtung zuzuführen. Das Zuführsystem weist dazu entsprechende Zuführleitungen und Ventile auf, die ein wahlweises Zuführen einer Klebstoffsorte ohne ein Umrüsten ermöglichen.

Gemäß einer bevorzugten Weiterbildung weist die Auftragswalze eine äußere Beschichtung, insbesondere eine Gummierung, auf, die ein hineindiffundieren von Wasserbestandteilen des Dispersionsklebstoffs in die Auftragswalze verhindert. Dadurch kann die Auftragswalze auch aus Grundmaterialien hergestellt sein, in die die Dispersionsklebstoffe hineindiffundieren würden und die ohne Beschichtung nicht einsetzbar wären.

Gemäß einer bevorzugten Ausführungsform der Erfindung ist besonders bevorzugt die Dosierwalze oder bevorzugt auch die Auftragswalze wahlweise beheizbar. Dadurch können Schmelzklebstoffe auf die gewünschte Einsatztemperatur erwärmt werden. Ferner kann die viskosität der Klebstoffe über die Temperatur sehr gut an die Prozessparameter angepasst werden.

Gemäß einer bevorzugten Ausführungsform der Erfindung weist die Vorrichtung wenigstens eine Klebstoffabdichtung auf, die den Spalt zwischen Auftragswalze und Dosierwalze stirnseitig so abdichtet, dass der Klebstoff im sich verjüngenden Spalt weitgehend daran gehindert ist, in axialer Richtung der Walzen nach außen zu verlaufen. Bevorzugt sind zwei Klebstoffabdichtungen vorgesehen, die den Spalt beidseitig zu den Enden der Wellen in axialer Richtung der Wellen abdichten. Dadurch wird verhindert, dass sich der in den Spalt zugeführte Klebstoff, der sich dort wie in einer Art Rinne sammelt, zu den Enden der Walzen hin verläuft. Bevorzugt weist die Klebstoffabdichtung einzelne gegeneinander verschiebbare Segmente, insbesondere Kunststoffbacken, auf, die unter Druck dicht aneinander anliegen. Dadurch kann der Spalt, der im Profil aus den Bögen der Dosierwalze und Auftragswalze gebildet ist, besonders flexibel und genau ausgeführt werden, was eine hohe seitliche Dichtigkeit bewirkt.

Gemäß einer bevorzugten Ausführungsform der Erfindung ist die Temperatur der Dosierwalze und/oder der Auftragswalze regelbar. Da verschiedene Klebstoffe flexibel eingesetzt werden sollen, bietet diese Ausführungsform den Vorteil, dass die Temperatur der jeweiligen Walze optimal an die Anforderungen hinsichtlich der Verarbeitungstemperatur des jeweiligen Klebstoffs angepasst werden kann.

Gemäß einer bevorzugten Ausführungsform der vorliegenden Erfindung sind zwei separate Klebstoffzuführungssysteme vorgesehen. Dadurch kann besonders einfach zwischen dem Einsatz der einzelnen Klebstoffsorten gewechselt werden, da ein Reinigen einer gemeinsamen Zuführleitung entfällt.

Die Struktur der Gummierung der Auftragswalze verhindert ein hineindiffundieren von Wasserbestandteilen des Dispersionsklebstoffes. Da beim Klebstoffwechsel ohnehin eine gründliche Reinigung der Maschine erfolgen muss, ist kaum ein Übertrag von Feuchtigkeit in das PUR-Leimbad zu befürchten. Versuche haben gezeigt, dass die Beeinflussung nicht größer ist, als sie ohnehin durch die normal vorhandene Luftfeuchtigkeit auftritt. Daraus ableitend besteht die Erfindung darin, dass keine Maschinenkomponenten ausgetauscht werden müssen. Die Erfindung besteht des Weiteren aus der Ausrüstung der Dosierwalze mit einer abschaltbaren Heizung. Für die Verarbeitung von PUR Klebstoff wird das Leimbad vorteilhaft über die Dosierwalze permanent beheizt. Beim Wechsel auf die Verarbeitung von Dispersionsklebstoffen (PVAc) wird diese Heizung einfach abgeschaltet, da PVAc-Klebstoff kalt verarbeitet wird. Beim Wechsel zurück zur Verarbeitung von PUR bewirkt die Inbetriebnahme der Walzenheizung ein zusätzliches Verdampfen eventuell noch vorhandener Restfeuchtigkeit. Eine weitere Komponente der Erfindung ist die Ausstattung der Maschine mit zwei separaten Leimversorgungssystemen, eines für PUR-Klebstoffe und eines für Dispersionsklebstoffe.

### Kurze Beschreibung der Zeichnungen

Die Erfindung wird im Folgenden anhand von
Ausführungsbeispielen unter Bezugnahme auf die beiliegenden Figuren der Zeichnung näher erläutert.

Von den Figuren zeigen:
- Fig. 1: eine schematische perspektivische Teildarstellung einer erfindungsgemäßen Vorrichtung zum wahlweisen umrüstfreien Auftragen von Klebstoffen; und
- Fig. 2: eine schematische perspektivische Darstellung einer erfindungsgemäßen Vorrichtung zum wahlweisen umrüstfreien Auftragen von Klebstoffen.

In den Figuren bezeichnen dieselben Bezugszeichen gleiche oder funktionsgleiche Komponenten, soweit nichts Gegenteiliges angegeben ist.

### Ausführliche Beschreibung der bevorzugten Ausführungsformen

Fig. 1 zeigt eine schematische perspektivische Teildarstellung einer erfindungsgemäßen Vorrichtung 1 zum wahlweisen umrüstfreien Auftragen von Klebstoffen. Ein zu beschichtendes Werkstück 20 ist zwischen einer Auftragswalze 4 und einer Dosierwalze 6 auf der einen Seite und einer Gegendruckwalze 8 auf der anderen Seite angeordnet. Die Auftragswalze 4 ist so nahe neben der Dosierwalze 6 angeordnet, dass sie einen sich verjüngenden Spalt 7 bilden. In diesem Spalt 7 ist Klebstoff 30 angeordnet.

Im Betrieb wird das Werkstück 20 in der Vorschubrichtung V gefördert. Dabei rollt die Auftragswalze 4 auf dem Werkstück 20 ab. Klebstoff 30 wird dabei kontinuierlich dem Spalt 7 zugeführt. Der Klebstoff 30 gelangt in einer definierten Menge entsprechend der Spaltbreite durch den Spalt zwischen der Auftragswalze 4 und der Dosierwalze 6 auf den unteren Teil der Auftragswalze 4 und schließlich auf das Werkstück 20. Auf diese Weise wird das Werkstück 20 mit Klebstoff 30 beschichtet. Die Dosierwalze 6 ist bei diesem Ausführungsbeispiel beheizbar, um den Klebstoff 30 zu erwärmen. Ferner weist die Auftragswalze 4 eine äußere Beschichtung 5, hier eine Gummierung, auf, die ein hineindiffundieren von Wasserbestandteilen, bei der Verwendung von Dispersionsklebstoff 30, in die Auftragswalze 4 verhindert. Eine Klebstoffabdichtung 10 ist vorgesehen, die den Spalt 7 zwischen Auftragswalze 4 und Dosierwalze 6 stirnseitig so abdichtet, dass der Klebstoff 30 im sich verjüngenden Spalt 7 weitgehend daran gehindert ist, in axialer Richtung der Walzen 4, 6 nach außen zu verlaufen. Die Klebstoffabdichtung 10 besteht bei diesem Ausführungsbeispiel aus einzelnen gegeneinander verschiebbaren Segmenten 12, hier Kunststoffbacken, die unter Druck dicht aneinander anliegen. Die Zuführung des Klebstoffs 30 wird anhand von Figur 2 dargestellt.

Fig. 2 zeigt eine schematische perspektivische Darstellung einer erfindungsgemäßen Vorrichtung 1 zum wahlweisen umrüstfreien Auftragen von Klebstoffen. Hier ist auch das Zuführsystem 37 für Klebstoff 30 dargestellt. Ein Vorrat für Schmelzklebstoff 36 ist über eine Zuführungsleitung für Schmelzklebstoff 39 mit dem Spalt 7 verbunden. Bei der Verwendung des Schmelzklebstoffvorrats 36 wird die Dosierwalze 6 beheizt um den Klebstoff 30 zu erwärmen. Wahlweise kann auch Klebstoff 30 aus dem
Dispersionsklebstoffvorrat 35 über die Zuführungsleitung für Dispersionsklebstoff 38 zugeführt werden. Eine Rückführungsleitung mit Filtersystem 40 für
Dispersionsklebstoff, insbesondere PVAc-Klebstoff, ist mit dem Vorrat für Dispersionsklebstoff 35 verbunden und dient der Rückführung und Aufbereitung des Klebstoffs. Bei Verwendung von Dispersionsklebstoff wird die Beheizung der Dosierwalze 6 bevorzugt abgeschaltet.

Obwohl die vorliegende Erfindung anhand bevorzugter Ausführungsbeispiele vorliegend beschrieben wurde, ist sie darauf nicht beschränkt, sondern auf vielfältige Weise modifizierbar.

### Bezugszeichenliste

- 1: Vorrichtung
- 4: Auftragswalze
- 5: Beschichtung
- 6: Dosierwalze
- 7: Spalt
- 8: Gegendruckwalze
- 10: Klebstoffabdichtung
- 12: Segment
- 20: Werkstück
- 30: Klebstoff
- 35: Vorrat für Dispersionsklebstoff
- 36: Vorrat für Schmelzklebstoff
- 37: Zuführsystem für Klebstoff
- 38: Zuführungsleitung für Dispersionsklebstoff
- 39: Zuführungsleitung für Schmelzklebstoff
- 40: Rückführungsleitung mit Filtersystem für PVAc-Klebstoff
- V: Vorschubrichtung

## Patentansprüche

1. Vorrichtung (1) zum wahlweisen umrüstfreien Auftragen von Schmelzklebstoffen, insbesondere PUR-Klebstoffen, und Dispersionsklebstoffen, insbesondere PVAc-Klebstoffen, auf flächige Gegenstände (20), insbesondere plattenförmige Bauteile, die zumindest abschnittsweise aus Holz, Holzwerkstoffen, Kunststoff oder dergleichen bestehen, wobei ein Leimvorrat (36) für Schmelzklebstoff und ein Leimvorrat (35) für Dispersionsklestoff vorgesehen ist, **gekennzeichnet durch**
wenigstens eine Auftragswalze (4) zum Auftragen des Klebstoffs (30) und wenigstens eine Dosierwalze (6) zum Dosieren des Klebstoffs (30), die nebeneinander einen sich verjüngenden Spalt (7), in den der Klebstoff (30) zugeführt wird, bildend angeordnet sind, wobei der Leimvorrat (36) für Schmelzklebstoff und der Leimvorrat (35) für Dispersionsklestoff uber ein Zuführsystem (37) für Klebstoff (30) mit dem Spalt (7) verbunden sind.

2. Vorrichtung (1) nach Anspruch 1,
**dadurch gekennzeichnet,**
**dass** die Auftragswalze (4) eine äußere Beschichtung (5), insbesondere eine Gummierung, aufweist, die ein hineindiffundieren von Wasserbestandteilen des Dispersionsklebstoffs (30) in die Auftragswalze (4) verhindert.

3. Vorrichtung (1) nach Anspruch 1 oder 2,
**dadurch gekennzeichnet,**
**dass** die Dosierwalze (6) und/oder die Auftragswalze (4) wahlweise beheizbar ist.

4. Vorrichtung (1) nach einem der vorhergehenden Ansprüche,
**dadurch gekennzeichnet,**
**dass** eine Gegendruckwalze (8) derart vorgesehen ist, dass das Werkstück (20) beim Auftragen des Klebstoffs (30) zwischen der Auftragswalze (4) und der Gegendruckwalze (6) durchgeführt wird.

5. Vorrichtung (1) nach einem der vorhergehenden Ansprüche,
**dadurch gekennzeichnet,**
**dass** die Vorrichtung wenigstens eine Klebstoffabdichtung (10) aufweist, die den Spalt (7) zwischen Auftragswalze (4) und Dosierwalze (6) stirnseitig so abdichtet, dass der Klebstoff (30) im sich verjüngenden Spalt (7) weitgehend daran gehindert ist, in axialer Richtung der Walzen (4, 6) nach außen zu verlaufen.

6. Vorrichtung (1) nach Anspruch 5,
**dadurch gekennzeichnet,**
**dass** zwei Klebstoffabdichtungen (10) vorgesehen sind, die den Spalt (7) beidseitig zu den Enden der Walzen (4, 6) in axialer Richtung der Walzen (4, 6) abdichten.

7. Vorrichtung (1) nach Anspruch 6,
**dadurch gekennzeichnet,**
**dass** die Klebstoffabdichtung (10) einzelne gegeneinander verschiebbare Segmente (12), insbesondere Kunststoffbacken, aufweist, die unter Druck dicht aneinander anliegen.

8. Vorrichtung (1) nach einem der vorhergehenden Ansprüche,
**dadurch gekennzeichnet,**
**dass** die Temperatur der Dosierwalze (6) und/oder der Auftragswalze (4) regelbar ist.

9. Vorrichtung (1) nach einem der vorhergehenden Ansprüche,
**dadurch gekennzeichnet,**
**dass** der Abstand zwischen der Dosierwalze (6) von der Auftragswalze (4) einstellbar ist.

10. Vorrichtung (1) nach einem der vorhergehenden Ansprüche,
**dadurch gekennzeichnet,**
**dass** zwei separate Klebstoffzuführungsleitungen (38, 39) für die unterschiedlichen Klebstoffe vorgesehen sind.

## Claims

1. Apparatus (1) for the optional application without conversion of hot-melt adhesives, in particular PUR adhesives, and dispersion adhesives, in particular PVAc adhesives, to two-dimensional objects (20), in particular board-like structural members, which in at least one section are made of wood, derived timber products, plastic or the like, wherein a glue supply (36) for hot-melt adhesive and a glue supply (35) for dispersion adhesive are provided, **characterised by**
at least one applicator roller (4) for applying the adhesive (30) and at least one proportioning roller (6) for proportioning the adhesive (30), which are arranged adjacent to each other, forming a tapering gap (7) into which the adhesive (30) is fed, wherein the glue supply (36) for hot-melt adhesive and the glue supply (35) for dispersion adhesive are connected to the gap (7) via a feed system (37) for adhesive (30).

2. Apparatus (1) according to claim 1, **characterised in that** the applicator roller (4) has an outer coating (5), in particular a rubber coating, which prevents water components of the dispersion adhesive (30) from diffusing into the applicator roller (4).

3. Apparatus (1) according to claim 1 or 2, **characterised in that** the proportioning roller (6) and/or the applicator roller (4) is optionally heatable.

4. Apparatus (1) according to any of the preceding claims, **characterised in that** a counterpressure roller (8) is provided in such a way that the workpiece (20) is passed through between the applicator roller (4) and the counterpressure roller (6) during application of the adhesive (30).

5. Apparatus (1) according to any of the preceding claims, **characterised in that** the apparatus has at least one adhesive seal (10) which seals off the gap (7) between applicator roller (4) and proportioning roller (6) at the end faces in such a way that the adhesive (30) in the tapering gap (7) is to a large extent prevented from flowing to the outside in the axial direction of the rollers (4, 6).

6. Apparatus (1) according to claim 5, **characterised in that** two adhesive seals (10) are provided, which seal off the gap (7) on both sides at the ends of the rollers (4, 6) in the axial direction of the rollers (4, 6).

7. Apparatus (1) according to claim 6, **characterised in that** the adhesive seal (10) has individual segments (12) which are slidable relative to each other, in particular plastic jaws, which abut against each other sealingly under pressure.

8. Apparatus (1) according to any of the preceding claims, **characterised in that** the temperature of the proportioning roller (6) and/or the applicator roller (4) can be regulated.

9. Apparatus (1) according to any of the preceding claims, **characterised in that** the distance between the proportioning roller (6) and the applicator roller (4) is adjustable.

10. Apparatus (1) according to any of the preceding claims, **characterised in that** two separate adhesive feed pipes (38, 39) are provided for the different adhesives.

## Revendications

1. Dispositif (1) pour l'application sélective sans rééquipement d'adhésifs activés à chaud, en particulier d'adhésifs PUR et d'adhésifs à dispersion, en particulier d'adhésifs PVAc, sur des objets (20) plats, en particulier des éléments de construction en forme de plaques, au moins partiellement composés de bois, de matériaux à base de bois, de matériaux synthétiques ou similaires, un réservoir de colle (36) étant prévu pour l'adhésif activé à chaud et un réservoir de colle (35) pour l'adhésif à dispersion,
**caractérisé par**
au moins un rouleau applicateur (4) pour l'application de l'adhésif (30), et au moins un rouleau doseur (6) pour le dosage de l'adhésif (30), disposés côte à côte en forment un interstice (7) qui se rétrécit, alimenté en adhésif (30), le réservoir de colle (36) pour l'adhésif activé à chaud et le réservoir de colle (35) pour l'adhésif à dispersion étant reliés à l'interstice (7) par un système d'alimentation (37) en adhésif (30).

2. Dispositif (1) selon la revendication 1,
**caractérisé en ce que**
le rouleau applicateur (4) est doté d'un revêtement (5) extérieur, en particulier d'un engommage, lequel empêche la pénétration de composants aqueux de l'adhésif à dispersion (30) dans le rouleau applicateur (4).

3. Dispositif (1) selon la revendication 1 ou 2,
**caractérisé en ce que**
le rouleau doseur (6) et/ou le rouleau applicateur (4) peuvent être sélectivement chauffés.

4. Dispositif (1) selon l'une des revendications précédentes,
**caractérisé en ce que**
un rouleau de contre-pression (8) est prévu de telle manière que la pièce (20) soit guidée entre le rouleau applicateur (4) et le rouleau de contre-pression (6) pour l'application de l'adhésif (30).

5. Dispositif (1) selon l'une des revendications précédentes,
**caractérisé en ce que**
le dispositif comporte au moins un joint pour adhésif (10), qui étanchéifie frontalement l'interstice (7) entre le rouleau applicateur (4) et le rouleau doseur (6) de telle manière que l'adhésif (30) dans l'interstice (7) qui se rétrécit soit pratiquement empêché de s'écouler vers l'extérieur dans la direction axiale des rouleaux (4, 6).

6. Dispositif (1) selon la revendication 5,
**caractérisé en ce que**
deux joints pour adhésif (10) sont prévus, qui étanchéifient frontalement l'interstice (7) de part et d'autre aux extrémités des rouleaux (4, 6) dans la direction axiale des rouleaux (4, 6).

7. Dispositif (1) selon la revendication 6,
**caractérisé en ce que**
le joint pour adhésif (10) comporte des segments (12) individuels déplaçables l'un vers l'autre, en particulier des joues en matière synthétique, lesquelles sont étroitement serrées l'une contre l'autre sous pression.

8. Dispositif (1) selon l'une des revendications précédentes,
**caractérisé en ce que**
la température du rouleau doseur (6) et/ou du rouleau applicateur (4) est réglable.

9. Dispositif (1) selon l'une des revendications précédentes,
**caractérisé en ce que**
l'espacement du rouleau doseur (6) au rouleau applicateur (4) est réglable.

10. Dispositif (1) selon l'une des revendications précédentes,
**caractérisé en ce que**
deux conduites d'alimentation en adhésif (38, 39) séparées sont prévues pour les différents adhésifs.
